# FASCICULE DE BREVET EUROPEEN

(11) **EP 2 177 959 B1**
(45) Date de publication et mention de la délivrance du brevet: **11.05.2011**
(21) Numéro de dépôt: 08166906.1
(22) Date de dépôt: 17.10.2008
(51) Int. Cl.: G04B 45/00, G04B 19/02, G04B 19/08

(54) **Mécanisme d'entraînement d'aiguilles**
Zeigerantriebsmechanismus
Mechanism for driving hands

(43) Date de publication de la demande: 21.04.2010
(73) Titulaire: Audemars Piguet (Renaud et Papi) SA, 2400 Le Locle (CH)
(72) Inventeur: Deschanel, Fabrice, 25130, Villers le lac (FR); Maturel, Stéphane, 25650, Gilley (FR); Cornibé, Sylvain, 25500, Les Combes (FR)
(74) Mandataire: BOVARD AG

(56) Documents cités:
- WO-A-02/101473
- WO-A-2008/101802
- NL-C- 1 011 340

## Description

L'invention se rapporte à un mécanisme d'affichage à aiguilles, et en particulier à une pièce d'horlogerie, ou autre dispositif d'affichage, ayant un cadran non-planaire.

Une pièce d'horlogerie comprend classiquement un organe moteur, un organe régulateur, et un mécanisme d'engrenage, qui sert à réduire la vitesse du mouvement de l'organe régulateur et à transmettre ce mouvement moteur réduit à un organe d'affichage, telle une aiguille combinée à un cadran. Un mécanisme d'engrenage classique comprend plusieurs roues dentées aux axes parallèles.

Dans une pièce d'horlogerie classique, les aiguilles (heures, minutes, secondes etc) sont entraînées dans des plans sensiblement parallèles l'un à l'autre, et chaque aiguille décrit un cercle dans un plan parallèle à celui du cadran de la pièce, c'est-à-dire que la trajectoire classique des aiguilles est essentiellement en deux dimensions. Il est connu de former le cadran et les aiguilles avec une certaine courbure afin de produire un effet plus tridimensionnel, mais les trajectoires de ces aiguilles courbées restent essentiellement circulaires et bidimensionnelles.

Pour atteindre une trajectoire trois-dimensionnelle des aiguilles, on a proposé (WO02/101473A1, Wolf et Sporrer) une horloge avec un mouvement classique, un cadran à surface trois-dimensionnelle et des aiguilles qui pivotent, telles qu'elles suivent la surface du cadran pendant leur rotation. Dans ce système, le mouvement dans la troisième dimension, c'est-à-dire la direction parallèle à l'axe de rotation des aiguilles, est réalisé, d'une part, par un axe de pivotement pour chaque aiguille et, d'autre part, par un mécanisme de lames entre le mouvement classique et les aiguilles. Ce système de lames et de pivotement est complexe à manufacturer, est encombrant, peut introduire un jeu indésirable dans les axes de pivotement et engendre inévitablement une friction supplémentaire qui peut commencer à empêcher le mouvement des aiguilles.

Un résultat que la présente invention vise à obtenir est un mécanisme d'entraînement des aiguilles en trois dimensions qui permet une construction moins complexe et plus compacte, et un mouvement plus lisse des aiguilles, sans introduire de la friction supplémentaire.

A cet effet, l'invention a pour objet un dispositif selon la revendication 1, ainsi qu'une pièce d'horlogerie selon la revendication 15. Les réalisations préférées sont décrites dans les revendications dépendantes 2 à 14.

L'invention sera bien comprise à la lecture de la description ci-après faite à titre d'exemple non limitatif, en regardant des dessins ci-annexés qui représentent schématiquement et en vue de projection :
- figure 1, un exemple d'une trajectoire tridimensionnelle suivie par une aiguille solidaire d'une roue satellite tournant à l'extérieur d'une couronne,
- figure 2, un exemple d'une trajectoire tridimensionnelle suivie par une aiguille solidaire d'une roue satellite tournant à l'intérieur d'une couronne,
- figure 3, une réalisation de l'invention, avec deux mécanismes et deux aiguilles,
- figures 4 et 5, différentes vues de la réalisation de la figure 3,
- figures 6 et 7, une réalisation de l'invention selon la figure 3, mais avec une seule aiguille et un mécanisme,
- figures 8 et 9, différentes vues de la réalisation de la figure 3,
- figure 10, une réalisation comme celle de la figure 3, dans le contexte d'une pièce d'horlogerie,
- figure 11, une vue agrandie de la prise entre la roue satellite et la couronne de la figure 10,
- figure 12, une vue du plan de la roue satellite, montrant la forme des dents à rattrapage de jeu, et
- figure 13, une vue section, montrant l'inclinaison de la denture de la roue satellite, selon un mode de réalisation de l'invention.

Les mêmes numéros de référence indiquent les éléments correspondants dans les différentes figures.

Dans la présente demande, on comprend par le terme « engrenage », pas seulement un engrenage à dents, mais aussi toute sorte de moyens d'entraînement connus (l'entraînement par friction, par exemple) utilisable entre des éléments d'entraînement dont les axes de rotation ne sont pas parallèles. De même, le terme «aiguille » ne comprend pas seulement la forme pointue et étroite d'une aiguille d'affichage traditionnelle, mais aussi toute sorte de forme que l'homme du métier connaît pour indiquer le temps par sa position relative au mécanisme de son entraînement et/ou à un cadran.

En se reportant aux figures 1 et 2, on voit deux exemples des trajectoires (5) qu'il est possible de réaliser avec un dispositif d'entraînement selon la présente invention. Dans les deux cas représentés, l'aiguille (3) est solidaire d'une roue satellite (2) qui tourne autour d'une couronne (1), et l'axe de rotation (11) de la roue satellite (2) est incliné d'un angle (α) relatif à l'axe de rotation (10) du porte-satellite (4) sur lequel la roue satellite (2) est montée. La roue satellite (2) de la figure 1 tourne autour de la couronne (1) et à l'extérieur de la couronne (1). Par contre, la roue satellite (2) de la figure 2 tourne autour de la couronne (1), mais à l'intérieur de la couronne (1).

La trajectoire (5) particulière est déterminée d'une part par la valeur de l'angle (α) entre l'axe (11) de rotation de la roue satellite (2) et l'axe (10) de rotation du porte-satellite (4), et d'autre part par le rayon de courbure de la denture de la roue satellite (2) et le rayon de courbure de la denture de la couronne (1).

Dans les exemples des figures 1 et 2, la denture de la roue satellite (2) et celle de la couronne (1) ont une courbure circulaire (c'est-à-dire un rayon de courbure constant), mais elles peuvent également avoir une courbure elliptique, or de quelconque forme, tant que la denture de la roue satellite (2) reste essentiellement en prise avec celle de la couronne (1). Dans le contexte de cette demande de brevet, les termes « roue satellite » et « couronne » comprennent aussi les éléments de quelconques formes qui permettent à la roue satellite (2) et à la couronne (1) d'engrener ensemble. Si le secteur denté de la couronne (1) a un rayon de courbure constant, l'axe (10) de rotation du porte-satellite (4) peut être statique relatif à la couronne (1), ce que simplifie la construction du mécanisme. Par contre, une couronne (1) non-circulaire (elliptique, par exemple, ou de forme « patate »), ayant une denture à rayon de courbure variant, permet une trajectoire (5) beaucoup plus complexe, mais nécessite aussi un axe de rotation (11) de la roue satellite (2) qui est mobile relatif à la denture de la couronne (1). Un tel mouvement relatif peut être réalisé en munissant le porte-satellite de moyens qui permettent le déplacement de l'axe de rotation (10) de la roue satellite (2) dans un plan sensiblement perpendiculaire à l'axe de rotation (10) de la roue satellite (2) et/ou à un plan qui contient la denture de la couronne (1).

Bien que les mécanismes des figures 1 et 2 représentent des trajectoires (5) complexes et relativement longues, il est clair que pour la réalisation d'un affichage tel que, par exemple, une montre à affichage rétrograde ou d'un indicateur de vitesse d'une voiture, la rotation de l'aiguille pourrait être limitée à une portion seulement de la trajectoire, c'est-à-dire à une portion d'une révolution de la roue satellite relative au porte-satellite. De même, bien que la roue satellite (2) et la couronne (1) soient représentées dans les figures 1 et 2 comme capables d'une ou plusieurs révolutions, c'est-à-dire que chacune est munie d'un secteur denté qui s'étend sur sa circonférence complète, une trajectoire à révolution partielle peut être également réalisée par une roue satellite (2) et/ou une couronne (1) ayant un secteur denté sur une partie seulement de sa circonférence.

Les figures 3 à 10 montrent une réalisation de l'invention. Il sera compris que le dispositif de l'invention peut s'entendre de une à deux, trois, ou plusieurs aiguilles, chacune avec son mécanisme d'entraînement. Dans les figures 3,4,5,8,9 et 10, une disposition est présentée avec deux mécanismes et deux aiguilles (3), pendant que dans les figures 6 et 7, seulement une aiguille et un mécanisme sont présentés. Dans cette réalisation de l'invention, chaque aiguille d'affichage (3) est montée solidaire d'une roue satellite (2), à un angle (α) de l'axe du porte-satellite sur lequel elle est montée.

D'autres éléments de l'engrenage et de l'organe moteur ne sont pas représentés dans les figures 3 à 9, mais la figure 10 montre comment un dispositif selon l'invention peut être réalisé dans le contexte d'une pièce d'horlogerie, telle qu'une montre, ayant deux aiguilles entrainées toutes les deux d'une façon rétrograde. Dans la pièce représentée dans la figure 10, deux mécanismes entrainés par le même organe moteur et rouage sont disposés sur un bâti (8) commun, chaque mécanisme ayant son propre échappement rétrograde et son propre engrenage d'entraînement d'aiguille. Dans cette représentation, les deux mécanismes partagent une seule couronne (1), ce qui fait gagner de la place.

Les figures 11 et 12 montrent schématiquement une vue en gros plan de la roue satellite avec des dents à rattrapage de jeu (20, 21). Dans cette réalisation de l'invention, chaque dent (20) de la roue satellite est formée avec une partie élastique (21), pour éliminer un quelconque jeu de pignon. On peut également construire la roue satellite (2) telle que chaque deuxième, chaque troisième, etc, dent est une dent à rattrapage de jeu. À part l'avantage connu d'un mouvement plus lisse de l'aiguille, l'utilisation de telles dents élastiques dans le contexte de l'invention a un avantage additionnel : la géométrie des dentures inclinées de la couronne et de la roue satellite est relativement compliquée à fabriquer d'une façon très précise, et l'utilisation des dents élastiques peut compenser le jeu dû à une quelconque imprécision de fabrication.

La figure 13 montre en vue latérale la section XII-XII de la roue satellite (2) de la figure 12. De la figure 13 on voit l'angle (β) de la denture relatif à l'axe de rotation (11) de la roue satellite (2). L'angle correspondant à la denture de la couronne est dénoté ici par θ, mais n'est pas représenté dans les figures. Les angles βet θ, ainsi que la géométrie des dents, sont choisis afin d'aboutir un engrenage efficace entre la roue satellite (2) et la couronne (1) à l'angle α. Ces angles d'inclinaison des dentures de la couronne et de la roue satellite sont aussi visibles sur la figure 4. Les angles représentés sont à titre d'exemple seulement, et peuvent être choisis de toutes combinaisons d'angles (α, β, θ) permettant la réalisation de la trajectoire (5) désirée.

## Revendications

1. Dispositif d'entraînement d'au moins une aiguille d'affichage (3) selon une trajectoire tridimensionnelle (5), le dispositif comprenant un premier mécanisme d'engrenage pour transmettre de la force et du mouvement d'un organe moteur à une aiguille d'affichage (3), le dispositif étant **caractérisé en ce que** :
le premier mécanisme d'engrenage comprend une première pièce d'engrenage (1), dite couronne, ayant au moins un secteur courbé denté ou à friction;
le premier mécanisme d'engrenage comprend en outre une seconde pièce d'engrenage (2), dite satellite, prise avec ledit secteur courbé de la couronne (1), ledit satellite (2) ayant un premier axe de rotation (11), dit axe du satellite, le satellite (2) étant supporté d'une façon rotative par un porte-satellite (4), le porte-satellite (4) ayant un second axe de rotation (10), dit axe du porte-satellite (10), ledit porte-satellite (4) étant agencé pour être entraîné en rotation par l'organe moteur tel que, quand le porte-satellite (4) est entraîné en rotation, le satellite (2) est ainsi entraîné en rotation en prise avec ledit secteur courbé de la couronne (1) ;
l'axe du satellite (11) est disposé à un angle (α), dit angle d'inclinaison du satellite, par rapport à l'axe du porte-satellite (10) ;
et **en ce que** le satellite (2) est agencé pour entraîner l'aiguille d'affichage (3) en rotation autour d'un troisième axe (12), dit axe de rotation de l'aiguille, sensiblement parallèle à l'axe du satellite (11).

2. Dispositif selon la revendication 1, dans lequel la trajectoire tridimensionnelle (5) suivie par l'aiguille d'affichage (3) est déterminée par la géométrie desdites pièces d'engrenage, par l'angle d'inclinaison du satellite (α), et par l'amplitude de la rotation du porte-satellite (4).

3. Dispositif selon la revendication 1, dans lequel la denture du secteur courbé denté de la couronne (1) est inclinée par rapport au plan de la couronne (1).

4. Dispositif selon l'une des revendications 1 ou 2, dans lequel le satellite (2) comprend une denture inclinée par rapport au plan de rotation du satellite (2).

5. Dispositif selon l'une des revendications 1 ou 2, dans lequel l'axe du satellite (11) et l'axe de rotation de l'aiguille (12) sont parallèles et/ou colinéaires.

6. Dispositif selon l'une quelconque des revendications précédentes, dans lequel le secteur courbé de la couronne (1) a une courbure circulaire ou elliptique.

7. Dispositif selon l'une quelconque des revendications précédentes, dans lequel l'engrènement du secteur courbé est à l'extérieur de la périphérie de la couronne (1).

8. Dispositif selon l'une quelconque des revendications précédentes, dans lequel l'axe du satellite (11) et l'axe de rotation de l'aiguille (12) sont séparés telle que l'aiguille d'affichage (3) soit montée excentriquement sur le satellite (2).

9. Dispositif selon l'une quelconque des revendications précédentes, dans lequel la géométrie de la couronne (1), la géométrie du satellite (2), la géométrie du porte-satellite (4) et l'angle d'inclinaison du satellite (α) sont tels que la trajectoire (5) de l'aiguille d'affichage (3) forme une section de la surface d'un cône.

10. Dispositif selon l'une quelconque des revendications précédentes, dans lequel le mécanisme est agencé pour être supporté par le bâti (7) d'une pièce d'horlogerie ou d'affichage, et dans lequel la couronne (2) est agencée pour être fixée par rapport au bâti (7).

11. Dispositif selon l'une quelconque des revendications précédentes, comprenant en outre un cadran tridimensionnel (6) d'une telle forme que la trajectoire (5) de l'aiguille d'affichage (3) est sensiblement parallèle à la surface du cadran (6).

12. Dispositif selon l'une quelconque des revendications précédentes, comprenant en outre un second mécanisme pour entraîner le porte-satellite (4) tel que le porte-satellite (4) est agencé pour entraîner l'aiguille d'affichage (3) d'une façon aller-retour, dit rétrograde, entre une position d'origine et une position terminale de la trajectoire tridimensionnelle (5).

13. Dispositif selon la revendication 12, dans lequel le mouvement de l'aiguille d'affichage (3) entre la position d'origine et la position terminale est sensiblement plus rapide dans un sens que dans l'autre.

14. Dispositif selon l'une quelconque des revendications précédentes, comprenant au moins deux aiguilles d'affichage (3) à trajectoire tridimensionnelle (5) entraînées par au moins deux desdit premiers mécanismes d'engrenage, les secteurs dentés des couronnes (1) d'au moins deux desdits premiers mécanismes d'engrenage étant disposés sur la même couronne (1).

15. Pièce d'horlogerie comprenant un dispositif d'entraînement selon l'une quelconque des revendications précédentes.

## Claims

1. Device for driving at least one display hand (3) according to a three-dimensional path (5), the device comprising a first gear mechanism for transmitting the force and motion of a motor organ to a display hand (3), the device being **characterised in that**:
the first gear mechanism comprises a first gear part (1), referred to as crown, having at least one curved toothed or friction sector;
the first gear mechanism further comprises a second gear part (2), referred to as planetary wheel, in engagement with the said curved sector of the crown (1), the said planetary wheel (2) having a first axis of rotation (11), referred to as axis of the planetary wheel, the planetary wheel (2) being supported in a rotational way by a planetary wheel carrier (4), the planetary wheel carrier (4) having a second axis of rotation (10), referred to as axis of the planetary wheel carrier (10), the said planetary wheel carrier (4) being designed to be driven in rotation by the motor organ such that, when the planetary wheel carrier (4) is driven in rotation, the planetary wheel (2) is thus driven in rotation in engagement with the said curved sector of the crown (1);
the axis of the planetary wheel (11) is disposed at an angle (α), referred to as angle of inclination of the planetary wheel, with respect to the axis of the planetary wheel carrier (10);
and **in that** the planetary wheel (2) is designed to drive the display hand (3) in rotation about a third axis (12), referred to as axis of rotation of the hand, substantially parallel to the axis of the planetary wheel (11).

2. Device according to claim 1, wherein the three-dimensional path (5) followed by the display hand (3) is determined by the geometry of the said gear parts, by the angle of inclination of the planetary wheel (α), and by the extent of the rotation of the planetary wheel carrier (4).

3. Device according to claim 1, wherein the toothing of the toothed curved sector of the crown (1) is inclined with respect to the plane of the crown (1).

4. Device according to one of the claims 1 or 2, wherein the planetary wheel (2) comprises a toothing inclined with respect to the plane of rotation of the planetary wheel (2).

5. Device according to one of the claims 1 or 2, wherein the axis of the planetary wheel (11) and the axis of rotation of the hand (12) are parallel and/or collinear.

6. Device according to any one of the preceding claims, wherein the curved sector of the crown (1) has a circular or elliptical curvature..

7. Device according to any one of the preceding claims, wherein the meshing of the curved sector is on the outside of the periphery of the crown (1).

8. Device according to any one of the preceding claims, wherein the axis of the planetary wheel (11) and the axis of rotation of the hand (12) are separate such that the display hand (3) is mounted eccentrically on the planetary wheel (2).

9. Device according to any one of the preceding claims, wherein the geometry of the crown (1), the geometry of the planetary wheel (2), the geometry of the planetary wheel carrier (4) and the angle of inclination of the planetary wheel (α) are such that the path (5) of the display hand (3) forms a section of the surface of a cone.

10. Device according to any one of the preceding claims, wherein the mechanism is designed to be supported by the frame (7) of a horological or display piece, and wherein the crown (2) is designed to be fixed with respect to the frame (7).

11. Device according to any one of the preceding claims, further comprising a three-dimensional dial (6) of such a shape that the path (5) of the display hand (3) is substantially parallel to the surface of the dial (6).

12. Device according to any one of the preceding claims, further comprising a second mechanism for driving the planetary wheel carrier (4) such that the planetary wheel carrier (4) is designed to drive the display hand (3) in a reciprocating way, referred to as retrograde, between a position of origin and an end position of the three-dimensional path (5).

13. Device according to claim 12, wherein the movement of the display hand (3) between the position of origin and the end position is substantially faster in one direction than in the other.

14. Device according to any one of the preceding claims, comprising at least two display hands (3) having a three-dimensional path (5) driven by at least two of the said first gear mechanisms, the toothed sectors of the crowns (1) of at least two of the said first gear mechanisms being disposed on the same crown (1).

15. Horological piece comprising a drive device according to any one of the preceding claims.

## Patentansprüche

1. Vorrichtung zum Antreiben mindestens eines Zeigers (3) entlang einer dreidimensionalen Bewegungsbahn (5), wobei die Vorrichtung eine erste Getriebemechanik zum Übertragen von Kraft und Bewegung eines Motorglieds auf einen Zeiger (3) aufweist, **dadurch gekennzeichnet, dass**:
die erste Getriebemechanik ein als Krone bezeichnetes erstes Getriebeteil (1) aufweist, das mindestens einen gekrümmten Zahn- oder Reibungs-Abschnitt hat;
die erste Getriebemechanik ausserdem ein als Satellit bezeichnetes zweites Getriebeteil (2) aufweist, das mit dem gekrümmten gezahnten Abschnitt der Krone (1) in Eingriff ist, wobei der Satellit (2) eine als Satelliten-Achse bezeichnete erste Drehachse (11) hat und mittels eines Satelliten-Trägers (4) drehbar gelagert ist, wobei der Satelliten-Träger (4) eine als Satellitenträger-Achse bezeichnete zweite Drehachse (10) hat und dazu ausgelegt ist, um mittels des Motorglieds derart drehangetrieben zu sein, dass, wenn der Satelliten-Träger (4) drehangetrieben wird, der Satellit (2) **dadurch** im Eingriff mit dem gekrümmten Abschnitt der Krone (1) drehangetrieben wird;
die Achse (11) des Satelliten in einem als Satelliten-Neigungswinkel bezeichneten Winkel (α) bezüglich der Satellitenträger-Achse (10) angeordnet ist;
und dass der Satellit (2) dazu ausgelegt ist, um den Zeiger (3) um eine als Zeiger-Drehachse bezeichnete, im wesentlichen parallel zur Satelliten-Achse (11) verlaufende dritte Achse (12) drehanzutreiben.

2. Vorrichtung nach Anspruch 1, **dadurch gekennzeichnet, dass** die durch den Zeiger (3) befolgte dreidimensionale Bewegungsbahn (5) durch die Geometrie der Getriebeteile, durch den Satelliten-Neigungswinkel (α) und durch die Amplitude der Drehung des Satelliten-Trägers (4) bestimmt ist.

3. Vorrichtung nach Anspruch 1, **dadurch gekennzeichnet, dass** die Verzahnung des gekrümmten gezahnten Abschnitts der Krone (1) bezüglich der Ebene der Krone (1) geneigt ist.

4. Vorrichtung nach Anspruch 1 oder 2, **dadurch gekennzeichnet, dass** der Satellit (2) eine bezüglich der Drehebene des Satellits (2) geneigte Verzahnung aufweist.

5. Vorrichtung nach Anspruch 1 oder 2, **dadurch gekennzeichnet, dass** die Satelliten-Achse (11) und die Zeiger-Drehachse (12) parallel und/oder kollinear sind.

6. Vorrichtung nach einem der vorhergehenden Ansprüche, **dadurch gekennzeichnet, dass** der gekrümmte Abschnitt der Krone (1) eine kreisförmige oder elliptische Krümmung hat.

7. Vorrichtung nach einem der vorhergehenden Ansprüche, **dadurch gekennzeichnet, dass** sich der Eingriff des gekrümmten Abschnitts an der Aussenseite des Randes des Krone (1) befindet.

8. Vorrichtung nach einem der vorhergehenden Ansprüche, **dadurch gekennzeichnet, dass** die Satelliten-Achse (11) und die Zeiger-Drehachse (12) derart getrennt sind, dass der Zeiger (3) an dem Satellit (2) exzentrisch montiert ist.

9. Vorrichtung nach einem der vorhergehenden Ansprüche, **dadurch gekennzeichnet, dass** die Geometrie der Krone (1), die Geometrie des Satellits (2), die Geometrie des Satelliten-Trägers (4) und der Satelliten-Neigungswinkel (α) derart sind, dass die Bewegungsbahn (5) des Zeigers (3) einen Abschnitt der Oberfläche eines Kegels bildet.

10. Vorrichtung nach einem der vorhergehenden Ansprüche,
**dadurch gekennzeichnet, dass** die Mechanik zur Lagerung in dem Gestell (7) eines Uhren- oder Anzeigeteils ausgelegt ist, und dass die Krone (2) zur Befestigung bezüglich des Gestells (7) ausgelegt ist.

11. Vorrichtung nach einem der vorhergehenden Ansprüche,
**dadurch gekennzeichnet, dass** sie ausserdem ein dreidimensionales Ziffernblatt (6) mit einer derartigen Form aufweist, dass die Bewegungsbahn (5) des Zeigers (3) im wesentlichen parallel zur Oberfläche des Ziffernblatts (6) ist.

12. Vorrichtung nach einem der vorhergehenden Ansprüche,
**dadurch gekennzeichnet, dass** sie ausserdem eine zweite Mechanik zum Antreiben des Satelliten-Trägers (4) aufweist, so dass der Satelliten-Träger (4) dazu ausgelegt ist, um den Zeiger (3) in einem als Retrograd bezeichneten Hin- und Her-Betrieb zwischen einer Anfangsstellung und einer Endstellung der dreidimensionalen Bewegungsbahn (5) anzutreiben.

13. Vorrichtung nach Anspruch 12, **dadurch gekennzeichnet, dass** die Bewegung des Zeigers (3) zwischen der Anfangsstellung und der Endstellung im wesentlichen in eine Richtung schneller als in die andere Richtung ist.

14. Vorrichtung nach einem der vorhergehenden Ansprüche,
**dadurch gekennzeichnet, dass** sie mindestens zwei Zeiger (3) mit dreidimensionaler Bewegungsbahn (5) aufweist, welche durch mindestens zwei der ersten Getriebemechaniken angetrieben sind, wobei die gezahnten Abschnitte der Kronen (1) von mindestens zwei der ersten Getriebemechaniken auf derselben Krone (1) angeordnet sind.

15. Uhrenteil, **dadurch gekennzeichnet, dass** es eine Antriebsvorrichtung nach einem der vorhergehenden Ansprüche aufweist.
